# EUROPÄISCHE PATENTSCHRIFT

(11) **EP 0 895 653 B1**
(45) Veröffentlichungstag und Bekanntmachung des Hinweises auf die Patenterteilung: **20.11.2002**
(21) Anmeldenummer: 97942813.3
(22) Anmeldetag: 08.09.1997
(51) Int. Cl.: H01J 65/00, H01J 65/04

(54) **ELEKTRISCHE STRAHLUNGSQUELLE UND BESTRAHLUNGSSYSTEM MIT DIESER STRAHLUNGSQUELLE**
ELECTRIC RADIATION SOURCE AND IRRADIATION SYSTEM WITH THIS RADIATION SOURCE
SOURCE DE RAYONNEMENT ELECTRIQUE ET SYSTEME D'IRRADIATION UTILISANT CETTE SOURCE

(30) Priorität: 11.09.1996 DE 19636965
(43) Veröffentlichungstag der Anmeldung: 10.02.1999
(73) Patentinhaber: Patent-Treuhand-Gesellschaft für elektrische Glühlampen mbH, 81543 München (DE)
(72) Erfinder: VOLLKOMMER, Frank, D-82131 Buchendorf (DE); HITZSCHKE, Lothar, D-81739 München (DE); MÜCKE, Jens, D-82343 Pöcking (DE); SIEBAUER, Rolf, D-83620 Feldkirchen (DE)
(86) Internationale Anmeldenummer: DE9701989
(87) Internationale Veröffentlichungsnummer: WO98011596

(56) Entgegenhaltungen:
- EP-A- 0 578 953
- WO-A-94/23442
- WO-A-98/43276
- WO-A-98/43277
- WO-A-98/43278
- DE-A- 4 010 809

## Beschreibung

### Technisches Gebiet

Die Erfindung betrifft eine elektrische Strahlungsquelle gemäß dem Oberbegriff des Patentanspruches 1. Außerdem betrifft die Erfindung ein Bestrahlungssystem mit dieser Strahlungsquelle und mit einer Spannungsquelle gemäß dem Oberbegriff des Patentanspruches 15.

Im Betrieb emittiert die Strahlungsquelle mittels einer dielektrisch behinderten Entladung inkohärente Strahlung. Eine dielektrisch behinderte Entladung wird dadurch erzeugt, daß eine oder beide der mit der Spannungsquelle verbundenen Elektroden der Entladungsanordnung durch ein Dielektrikum von der Entladung im Innern des Entladungsgefäßes getrennt ist bzw. sind (einseitig bzw. beidseitig dielektrisch behinderte Entladung).

Unter inkohärent emittierenden Strahlungsquellen sind hier UV(Ultraviolett)- und IR(Infrarot)-Strahler sowie Entladungslampen, die insbesondere sichtbares Licht abstrahlen, zu verstehen.

Strahlungsquellen dieser Art eignen sich, je nach dem Spektrum der emittierten Strahlung, für die Allgemein- und Hilfsbeleuchtung, z.B. Wohn- und Bürobeleuchtung bzw. Hintergrundbeleuchtung von Anzeigen, beispielsweise LCD's (Liquid Crystal Displays), für die Verkehrs- und Signalbeleuchtung, sowie für die UV-Bestrahlung, z.B. Entkeimung oder Photolytik.

### Stand der Technik

Die Erfindung geht aus von der WO 94/23442 und der darin offenbarten Betriebsweise für dielektrisch behinderte Entladungen. Diese Betriebsweise verwendet eine im Prinzip unbeschränkte Folge von Spannungsimpulsen, die durch Totzeiten oder Pausenzeiten voneinander getrennt sind. Entscheidend für die Effizienz der Nutzstrahlungserzeugung sind unter anderem die Impulsform sowie die Zeitdauern der Puls- bzw. Totzeiten. Bevorzugt werden für diese Betriebsweise schmale, z.B. streifenartige Elektroden verwendet, die ein- oder zweiseitig dielektrisch behindert sein können. Stehen sich beispielsweise zwei längliche Elektroden parallel gegenüber, so wird eine Vielzahl gleichartiger, in Draufsicht, also senkrecht zur Ebene, in der die beiden Elektroden angeordnet sind, deltaähnlicher (Δ) Entladungsstrukturen erzeugt, die nebeneinander entlang der Elektroden aufgereiht sind und sich jeweils in Richtung der (momentanen) Anode verbreitern. Im Fall wechselnder Polarität der Spannungspulse einer zweiseitig dielektrisch behinderten Entladung erscheint visuell eine Überlagerung zweier deltaförmiger Strukturen. Da diese Entladungsstrukturen bevorzugt mit Wiederholfrequenzen im kHz-Bereich erzeugt werden, nimmt der Betrachter nur eine der zeitlichen Auflösung des menschlichen Auges entsprechende "mittlere" Entladungsstruktur wahr, etwa in der Form einer Sanduhr. Die Anzahl der einzelnen Entladungsstrukturen ist unter anderem durch die eingekoppelte elektrische Leistung beeinflußbar. Nachteilig allerdings ist, daß einzelne Entladungsstrukturen ihren jeweilige Ort entlang der Elektroden unter Umständen spontan ändern können, wodurch eine gewisse Instabilität der Strahlungsverteilung resultiert. Außerdem können sich die Entladungsstrukturen auch in Teilbereichen des Entladungsgefäßes häufen, wodurch die Leistungsverteilung in Bezug auf das gesamte Volumen des Entladungsgefäßes sehr ungleichmäßig sein kann.

Aus der Patentliteratur sind eine Vielzahl von Strahlungsquellen für den Betrieb mittels Wechselspannung bekannt. Auch hier können die einzelnen Entladungsstrukturen ihren Ort spontan ändern. Außerdem läßt sich ebenfalls nicht vorhersagen an welcher konkreten Stelle genau eine individuelle Einzelentladung zünden wird. Die Entstehung der Einzelentladungen zeigt vielmehr sowohl räumlich als auch zeitlich ein stochastisches Verhalten.

In der DE 40 10 809 A1 beispielsweise ist ein Hochleistungsstrahler mit zueinander parallelen, streifen- bzw. drahtförmigen Elektroden offenbart. In der jeweiligen Längsrichtung zweier unmittelbar benachbarter Elektroden unterschiedlicher Polarität ist kein Ort gegenüber den Nachbarorten besonders ausgezeichnet. Folglich haben die zwischen diesen Elektroden zündenden Einzelentladungen einen Freiheitsgrad, entsprechend der einen gemeinsamen Dimension der parallelen, länglichen Elektroden.

Aus der EP 0 254 111 B1 ist ein Strahler mit einer ersten transparenten und einer zweiten flächigen Metallelektrode, z.B. einer Metallschicht bekannt. Die transparente Elektrode ist als transparente elektrisch leitende Schicht oder als Drahtnetz realisiert. Im ersten Fall, d.h. wenn sich zwei flächige Elektroden gegenüber stehen, haben die Einzelentladungen folglich zwei Freiheitsgrade, entsprechend den jeweiligen zwei Dimensionen der beiden Elektrodenflächen. Im zweiten Fall können die Einzelentladungen irgendwo längs der Kett- oder Schußfäden des Drahtnetzes entstehen, haben also immer noch einen Freiheitsgrad.

In der EP 0 312 732 B1 ist schließlich ein Strahler mit zwei, jeweils aus einem Drahtnetz bestehenden, zueinander parallelen Elektroden bekannt. Hier können die Einzelentladungen jeweils irgendwo längs zweier einander gegenüber stehender und zueinander paralleler Kett- oder Schußfäden beider Drahtnetze entstehen. Jede individuelle Einzelentladung hat also wiederum einen Freiheitsgrad, entsprechend der einen gemeinsamen Dimension der parallelen Kett- oder Schußfäden.

In der EP-A-0 578 953 ist ein Hochleistungsstrahler in Gestalt einer koaxialen Doppelrohr-Anordnung offenbart. Eine Außenelektrode in Form eines Drahtnetzes erstreckt sich über den gesamten Umfang des äußeren Quarzrohres. In das innere Quarzrohr ist eine wendelförmige Innenelektrode eingeschoben. Das Innere des inneren Quarzrohres ist mit einer Kühlflüssigkeit gefühlt, die eine hohe Dielektrizitätskonstante hat und außer zur Kühlung auch zur Ankopplung der Innenelektrode an das innere Quarzrohr dient. Im Raum zwischen den beiden Rohren, dem Entladungsraum, bildet sich bei Anliegen einer Wechselspannung zwischen den Elektroden eine Vielzahl von Entladungskanälen. Zur Verbesserung des Zündverhaltens beim ersten Zünden bzw. nach längeren Betriebspausen sind Mittel vorgesehen, die durch lokale Feldverzerrung bzw. Feldüberhöhung an einer Stelle im Entladungsraum eine Initialzündung erzwingen. Durch die dabei entstehende UV-Strahlung und die Ladungsträger dieser lokalen Entladung wird dann die zuverlässige Zündung des gesamten Entladungsvolumens erzwungen. Als geeignete Mittel zur Feldverzerrung sind offenbart: eine Delle im Innenoder Außenrohr, die etwa bis zur halben Spaltweite an das jeweilige andere Rohr heranreicht; eine Kugel aus dielektrischem Material im Entladungsraum; ein an die Innenfläche des Außenrohrs oder die Außenfläche des Innenrohrs angeschmolzener Quarztropfen; bei langgestreckten Strahlern zwei oder mehrere dieser Kugeln; auch ist die Kombination von Kugel(n) und Dellen oder Buckeln möglich.

### Darstellung der Erfindung

Der Erfindung liegt die Aufgabe zugrunde, die genannten Nachteile zu beseitigen und eine Strahlungsquelle mit einer bezüglich des Gesamtvolumens ihres Entladungsgefäßes gleichmäßigeren Leistungsverteilung sowie mit einer, insbesondere auch zeitlich stabileren Gesamtentladung anzugeben. Ein weiterer Aspekt der Erfindung ist die Verbesserung der Effizienz der Nutzstrahlungserzeugung.

Diese Aufgabe wird erfindungsgemäß durch die kennzeichnenden Merkmale des Patentanspruchs 1 gelöst. Besonders vorteilhafte Ausführungen der Erfindung sind in den Unteransprüchen beschrieben.

Eine weitere Aufgabe der Erfindung ist es, ein Bestrahlungssystem anzugeben, welches die genannte Strahlungsquelle enthält. Diese Aufgabe wird erfindungsgemäß durch die kennzeichnenden Merkmale des Anspruchs 15 gelöst.

Der Grundgedanke der Erfindung besteht darin, mittels einer Vielzahl lokal begrenzter Verstärkungen des elektrischen Feldes gezielt räumlich bevorzugte Ansatzpunkte für die Einzelentladungen zu schaffen. Die Einzelentladungen werden gleichsam an die Stellen dieser lokalen Feldverstärkungen gezwungen und bleiben dort im wesentlichen ortsfest, d.h. sie haben keinen Freiheitsgrad mehr, an einen Ort in der unmittelbaren Nachbarschaft auszuweichen. Folglich ist die Gesamtstruktur der Entladung zeitlich weitgehend stabil. Die konkrete Form der Einzelentladungen spielt dabei nur eine untergeordnete Rolle. Zwar sind die eingangs genannten delta- und sanduhrförmigen Einzelentladungen aufgrund ihrer hohen Effizienz der Nutzstrahlungserzeugung besonders geeignet. Gleichwohl ist die Erfindung nicht auf derart geformte Einzelentladungen beschränkt.

Die Stellen zur lokalen Feldverstärkung können durch verschiedene Maßnahmen realisiert werden, wie folgende vereinfachende Betrachtung zeigt. Bezeichnet *U(t)* die an zwei im Abstand *d* angeordneten Elektroden angelegte zeitlich veränderliche Spannung, so resultiert daraus zwischen den Elektroden ein elektrisches Feld mit der näherungsweise Stärke *E(t) = U(t)*/*d.* Folglich können die lokalen Feldverstärkungen *E(t;r=r*_{*i*}*) = U(t)*/*d(r*_{*i*}*)* durch lokales Verkürzen des Elektrodenabstandes *d(r)* an den entsprechenden Stellen *r*_{*i*} realisiert werden, wobei *i* = 1,2,3,...*n* und n die Gesamtzahl der Feldverstärkungen bezeichnen.

Außerdem ist die elektrische Feldstärke *E(r)* im Entladungsraum durch die kapazitive Wirkung der dielektrischen Schicht(en) der behinderten Elektrode(n) beeinflußbar. Durch die kapazitive Wirkung des Dielektrikums wird nämlich die elektrische Feldstärke *E(r)* im Entladungsraum geschwächt. Erfindungsgemäße lokale Feldverstärkungen *E(r=r*_{*i*}*)* sind folglich auch durch lokal begrenzte Verringerungen der (Gesamt)Dicke *b(r*_{*i*}*)* und/oder durch Erhöhungen der relativen Dielektrizitätskonstante(n) *ε (r*_{*i*}*)* der dielektrischen Schicht(en) an den entsprechenden Stellen *r*_{*i*} realisierbar.

Die Stellen lokaler Feldverstärkung werden also durch den gezielten Aufbau mindestens einer der Elektroden und/oder des dielektrischen Materials geschaffen. Die geometrische Ausdehnung der Stellen ist dabei auf die konkreten Abmessungen der jeweiligen Einzelentladungen abgestimmt. Unter der Bezeichnung "Aufbau" sind dabei sowohl Form, Struktur, Material als auch räumliche Anordnung und Orientierung zu verstehen.

Die Abstandsverkürzungen *Δd(r*_{*i*}*)* werden durch besonders geformte bzw. strukturierte Elektroden erzielt, die zudem in geeigneter Weise räumlich zueinander angeordnet sind. Die konkrete Ausführung der Elektrodenkonfiguration ist auf die Form bzw. Symmetrie des Entladungsgefäßes abgestimmt. Außerdem ist bei der Verwendung von bipolaren Spannungspulsen zu berücksichtigen, daß die Elektroden unterschiedlicher Polarität abwechselnd als Kathode bzw. Anode wirken und folglich idealerweise völlig gleich gestaltet sein sollten. Im Falle der Verwendung von unipolaren Spannungspulsen ist es hingegen zweckmäßig, nur die Kathode gezielt zu strukturieren bzw. zu formen, da dort die "Spitzen" der deltaförmigen Einzelentladungen ansetzen.

Für quaderförmige oder flächenartig ebene Entladungsgefäße eignen sich zwei oder mehrere im wesentlichen längliche Elektroden, die parallel zueinander angeordnet sind. Für die vorteilhafte Wirkung der erfindungsgemäßen Strukturierung der Elektrode spielt es keine Rolle, ob die Elektroden alle außerhalb oder innerhalb, auf einer Seite oder auf einander gegenüberliegenden Seiten des Entladungsgefäßes angeordnet sind. Wichtig ist nur, daß entweder mindestens die Elektroden einer Polarität (einseitig dielektrisch behinderte Entladung) oder auch die Elektroden beiderlei Polarität (beidseitig dielektrisch behinderte Entladung) durch eine dielektrische Schicht von der Entladung getrennt sind.

Mindestens die Elektroden einer Polarität sind in der Gefäßebene in regelmäßigen Abständen mit Ausformungen versehen, die sich in Richtung der Gegenelektrode(n) derart erstrecken, daß dadurch eine vorgebbare Anzahl n von Abstandsverkürzungen *Δd(r*_{*i*}*)* mit *i*=1,2,3,...*n* erreicht wird. Geeignet sind z.B. stabförmige Elektroden mit nasenartigen Ausformungen oder "zickzack-" sowie rechteckartige Formen.

Halbkreisrunde bzw. halbkugelige Ausformungen sind besonders günstig, da in diesem Fall - im Unterschied zu rechteckigen oder dreieckigen Formen - sowohl jeweils ein definiert kürzester Abstand realisiert wird als auch unerwünschte Spitzenwirkungen vermieden werden.

Die Ausformungen bzw. Formgebungen der jeweiligen Elektrode sind so bemessen, daß die dadurch erzielten lokalen Feldverstärkungen *E*(*r*_{*i*}) einerseits ausreichend hoch sind, um die Einzelentladungen zuverlässig an ausschließlich diesen Stellen *r*_{*i*} der Abstandsverkürzungen *Δd(r*_{*i*}*)* zu erzeugen. Andererseits ist das von den Ausformungen bzw. durch die Formgebung der Elektrode beanspruchte Teilvolumen des Entladungsgefäßes von den Einzelentladungen selbst nicht nutzbar. Unter der Vorgabe, ein möglichst kompaktes Entladungsgefäßes bzw. ein effizient genutztes Gefäßvolumen zu schaffen, ist daher eher eine relativ geringe Abstandsverkürzung anzustreben. Im Einzelfall ist also ein akzeptabler Kompromiß zu finden.

Typische Verhältnisse zwischen Abstandsverkürzung *Δd(r*_{*i*}) und effektiver Schlagweite *w* für die Einzelentladungen liegen im Bereich zwischen ca. 0,1 und 0,4. Als effektive Schlagweite *w* ist hier der um die Dicke *b* des Dielektrikums verminderte jeweilige Abstand *d(r*_{*i*}*)* zwischen einander benachbarten Elektroden unterschiedlicher Polarität an den Stellen *r*_{*i*} bezeichnet, also *w = d*(*r*_{*i*})*-b.*

Für zylindrische Entladungsgefäße eignet sich insbesondere eine Kombination aus einer wendelförmigen und einer oder mehrerer länglicher Elektroden. Die wendelförmige Elektrode ist bevorzugt zentrisch axial im Innern des Entladungsgefäßes angeordnet. Die längliche Elektrode bzw. Elektroden sind in einem vorgebbaren Abstand zur Mantelfläche der Elektrodenwendel, beispielsweise auf der Außenwandung des Zylindermantels des Entladungsgefäßes, bevorzugt parallel zur Zylinderlängsachse angeordnet. Durch diese gezielte Formgebung sowie Anordnung der Elektroden ist eine Vielzahl voneinander getrennter Stellen mit verkürzten Elektrodenabständen geschaffen. Die Ganghöhe - d.h. die Strecke, innerhalb der die Wendel eine vollständige Umdrehung ausführt - ist bevorzugt ungefähr so groß wie die maximalen Querausdehnung - bei deltaartigen Formen entspricht dies der Fußbreite - der Einzelentladungen oder größer, um ein Überlappen der Einzelentladungen zu verhindern.

In der DE 41 40 497 A1 ist zwar bereits ein Hochleistungsstrahler, insbesondere für ultraviolettes Licht, mit einer wendelförmigen Innenelektrode offenbart. Diese Innenelektrode dient allerdings lediglich der Ankopplung eines Pols einer Wechselspannungsquelle an einen als verteilte Zusatzkapazität wirkenden Formkörper. Die Ankopplung des elektrischen Wechselfeldes wird durch eine Flüssigkeit mit hoher Dielektrizitätskonstante, vorzugsweise demineralisiertes Wasser (ε=81) unterstützt. Außerdem ist die Gegenelektrode in Form eines Drahtnetzes realisiert. Jeweils lokal auf die Einzelentladungen der eingangs geschilderten Art begrenzte Feldverstärkungen resultieren aus dieser Konfiguration nicht. Folglich ist damit weder eine Erzeugung noch eine erfindungsgemäße Separierung von entsprechenden Einzelentladungen möglich.

Zur Vervollständigung der Strahlungsquelle zu einem Bestrahlungssystem sind die Elektroden der Strahlungsquelle wechselweise mit den beiden Polen einer Impulsspannungsquelle verbunden. Die Impulsspannungsquelle liefert durch Pausen unterbrochene Spannungspulse, wie beispielsweise in der WO 94/23442 offenbart.

Ein weiterer Aspekt der Erfindung ist es, die Überlappung von Einzelentladungen weitgehend zu verhindern oder aber mindestens einzuschränken. Es hat sich nämlich gezeigt, daß die Effizienz für die Erzeugung von Nutzstrahlung mit abnehmender Überlappung zunimmt. Auf der anderen Seite läßt sich durch Zusammenrücken bzw. Überlappen der Einzelentladungen die in das Volumen des Entladungsgefäßes einkoppelbare elektrische Leistung steigern. Daher ist im Einzelfall ein geeigneter Kompromiß zwischen der Höhe der Leistung (stärkere Überlappung) und der Höhe der Effizienz (geringere Überlappung) zu wählen. Je nach Anforderung kann dabei entweder der absolute Wert der Strahlungsleistung oder die Effizienz der Strahlungsleistung, d.h. im Falle von sichtbarer Strahlung die Höhe des Lichtstroms bzw. der Lichtausbeute, stärker gewichtet werden.

Unter diesen Gesichtspunkten hat sich ein auf die maximale Querausdehnung der Einzelentladungen normierter Abstand im Bereich von ca. 0,5 bis 1,5 als geeignet erwiesen. Dabei bedeuten normierte Abstände von z.B. 0,5, 1 und 1,5, daß die Mittelachsen benachbarter Teilentladungen um die Hälfte, das Einfache bzw. Eineinhalbfache ihrer maximalen Querausdehnung voneinander entfernt sind, was einer Überlappung, einer Berührung ohne Überlappung bzw. einer Beabstandung der Teilentladungen entspricht. Im Falle beabstandeter Teilentladungen, d.h. daß zwischen den Teilentladungen ein entladungsfreier Bereich ist, kann eine gegenseitige Beeinflussung der Teilentladungen weitgehend ausgeschlossen werden.

### Beschreibung der Zeichnungen

Die Erfindung wird im folgenden anhand einiger Ausführungsbeispiele näher erläutert. Es zeigen
- Fig. 1: eine Prinzipdarstellung einer Entladungsanordnung für eine gepulste, einseitig dielektrisch behinderte Entladung mit zwei nebeneinander angeordneten Elektroden mit lokalen Verkürzungen des Elektrodenabstandes,
- Fig. 2: eine Variation der Anordnung aus Figur 1 mit zwei Anoden und sägezahnförmiger Kathode,
- Fig. 3: eine weitere Variation der Anordnung aus Figur 1 mit zwei Anoden und stufenförmiger Kathode,
- Fig. 4: ein Ausführungsbeispiel eines Flachstrahlers mit einer Kathode mit nasenartigen Fortsätzen,
- Fig. 5a: ein Ausführungsbeispiel einer zylindrischen Entladungslampe mit einer spiralförmigen Kathode in Seitenansicht,
- Fig. 5b: den Querschnitt entlang A-A der in Figur 5a gezeigten Entladungslampe,
- Fig. 5c: einen Teil eines Längsschnittes entlang B-B der in Figur 5a gezeigten Entladungslampe,
- Fig. 6a: eine schematische Darstellung einer teilweise durchbrochenen Draufsicht einer erfindungsgemäßen Flachlampe mit auf der Bodenplatte angeordneten Elektroden mit lokalen Verkürzungen des Elektrodenabstandes,
- Fig. 6b: eine schematische Darstellung einer Seitenansicht der Flachlampe aus Figur 6a.

Figur 1 dient in erster Linie zur Erläuterung des Prinzips der Erfindung - nämlich die gezielte Lokalisierung der Einzelentladungen einer gepulsten dielektrisch behinderten Entladung mittels lokaler Feldverstärktingen - und zwar anhand lokaler Verkürzungen des Elektrodenabstandes einer Entladungsanordnung 1. Zu diesem Zweck zeigt Figur 1 einen Längsschnitt der Entladungsanordnung 1 mit zwei zueinander parallel im Abstand d angeordneten länglichen Elektroden 2,3 in schematischer Darstellung. Eine erste 2 der beiden Elektroden 2,3 ist durch eine dielektrische Schicht 4 vom angrenzenden, sich zwischen den beiden Elektroden 2,3 erstreckenden Entladungsraum getrennt. Die zweite metallische Elektrode 3 ist hingegen unbeschichtet. Es handelt sich hierbei also um eine einseitig dielektrisch behinderte Entladungsanordnung, die besonders effizient mit unipolaren Spannungspulsen betrieben wird. Dabei ist die Polarität so gewählt, daß die dielektrisch behinderte Elektrode 2 als Anode und die unbehinderte Elektrode 3 folglich als Kathode wirken.

Die Kathode 3 weist vier nasenartige Fortsätze 9-12 auf, die der Anode 2 zugewandt sind. Dadurch werden an den Stellen der Fortsätze 9-12 lokal begrenzte Verstärkungen des elektrischen Feldes erzeugt. Diese gezielte Feldverstärkungen bewirken, daß - eine ausreichend hohe elektrische Leistung vorausgesetzt - an jedem dieser Fortsätze 9-12 jeweils eine deltaförmige Einzelentladung 5-8 mit ihrer Spitze ansetzt. Um ein unerwünschtes Wandern der Ansatzstellen für die Spitzen der Einzelentladungen 5-8 auf den Fortsätzen 9-12 zu verhindern oder zumindest zu begrenzen, ist die Transversalausdehnung s des jeweiligen Fortsatzes, d.h. die Ausdehnung längs der Kathode 3 relativ gering im Vergleich zur Breite *f* des Fußes einer Einzelentladung. Typisch beträgt die Transversalausdehnung *s* etwa 1/10 von der Fußbreite *f*. Ein weiteres wichtiges Maß sind die Lateralausdehnungen der Fortsätze 9-12, d.h. die Ausdehnung in Richtung der jeweils kürzesten Entfernung zur gegenüber liegenden Anode 2 - also die in der Beschreibung zuvor erläuterte Abstandsverkürzung *Δd*(*r*_{*i*}). Der jeweilige Abstand zwischen den Fortsätzen 9-12 und der Anode - abzüglich der dielektrischen Schicht 4 - ergibt somit die effektive Schlagweite *w* für die Einzelentladungen 5-8. Folglich werden die Lateralausdehnungen ℓ so bemessen, daß bei angelegter Elektrodenspannung *U*(*t*) eine ausreichende Feldverstärkung *E(t) = U(t)*/*w* erzielt wird, um ein zuverlässiges Ansetzen der Einzelentladungen 5-8 zu gewährleisten. Typisch liegt das Verhältnis von Lateralausdehnung ℓ und effektiver Schlagweite *w* im Bereich zwischen ca. 0,1 und 0,4.

Die Abstände benachbarter Einzelentladungen 5-8 sind durch die Abstände a der zugehörigen Fortsätze 9-12 beeinflußbar. Zur Verdeutlichung dieses Konzeptes sind in der Figur 1 die Abstände der aufeinander folgenden Fortsätze 9-12 und folglich auch der zugehörigen Einzelentladungen 5-8 unterschiedlich gewählt. Außerdem ist angenommen, daß die deltaförmigen Einzelentladungen 5-8 die Form eines gleichseitigen Dreiecks aufweisen. Der gegenseitige Abstand der beiden ersten Fortsätze 9 und 10 entspricht gerade der halben Fußbreite *f* der beiden zugehörigen Einzelentladungen 5 und 6, entsprechend einem auf die Fußbreite *f* normierten Abstand von 0,5. Folglich überlappen sich diese beiden Einzelentladungen 5 und 6 im Überlappbereich 13. Der gegenseitige Abstand des zweiten und dritten Fortsatzes 6 bzw. 7 entspricht gerade der ganzen Fußbreite *f* der beiden zugehörigen Einzelentladungen 6 und 7, entsprechend einem normierten Abstand von 1. Folglich schließen diese beiden Einzelentladungen 6 und 7 unmittelbar aneinander an, ohne Überlapp, aber auch ohne entladungsfreien Raum zwischen den Fußbereichen beider Einzelentladungen 6 und 7. Der gegenseitige Abstand des dritten und vierten Fortsatzes 11 bzw. 12 ist schließlich größer als die Fußbreite *f* der beiden zugehörigen Einzelentladungen 7 und 8, entsprechend einem normierten Abstand größer 1. Folglich sind diese beiden Einzelentladungen 7 und 8 von einander durch einen entladungsfreien Raum zwischen ihren Fußbereichen getrennt.

In den Figuren 2 und 3 sind Variationen der Entladungsanordnung von Figur 1 mit jeweils zwei zueinander parallel angeordneten Anoden schematisch dargestellt. Gleichartige Merkmale sind mit gleichen Bezugsziffern versehen.

In Figur 2 sind die lokalen Verkürzungen des Elektrodenabstandes durch eine in der Ebene der beiden Anoden 2a,2b zentrisch angeordneten "zickzack"- bzw. sägezahnförmigen Kathode 14, beispielsweise aus einem Metalldraht gebogen, realisiert. Die sechs Zacken 15-20 der Kathode 14 weisen abwechselnd zu der einen bzw. anderen der beiden Anoden 2a,2b. Auf diese Weise wird erreicht, daß bei entsprechender elektrischer Leistung an jeder der Zacken 15-20 genau eine deltaförmige Einzelentladung 21-26 ansetzt. Dabei enden die an den "ungeradzahligen Zacken", d.h. der ersten Zacke 15 und an den jeweils übernächsten Zacken 17 und 19 ansetzenden Einzelentladung 21,23,25 an der einen Anode 2a. Die an den dazwischen liegenden bzw. nächst folgenden "geradzahligen" Zacken 16,18,20 ansetzenden Einzelentladung 22,24,26 enden hingegen an der gegenüberliegenden anderen Anode 2b. Die gegenseitigen Abstände der Einzelentladungen sind durch die entsprechenden Abstände der Zacken beeinflußbar. In der Figur 2 sind die Abstände zwischen den übernächsten Nachbarzacken 15,17; 17,19 bzw. 16,18 und 18,20 jeweils genauso groß gewählt, wie die Fußbreite der Einzelentladungen 21-26. Folglich sind sowohl die "ungeradzahligen" als auch die "geradzahligen" Einzelentladungen 21,23,25 bzw. 22,24,26 jeweils unmittelbar aneinander angrenzend zu beiden Seiten der Kathode 14 aufgereiht.

In Figur 3 ist gegenüber Figur 1 lediglich die Kathode 27 geändert und zwar in der Weise, daß sich zentrisch zwischen den beiden Anoden 2a,2b eine Folge von vier Stufen 28-31, beispielsweise aus einem Metalldraht gebogen, erstreckt. Die Stufen 28-31 sind abwechselnd zu der einen Anode 2a bzw. anderen Anoden 2b orientiert, so daß diese Stufen als lokale Verkürzungen des Elektrodenabstandes fungieren.

Die Entladungsanordnung in Figur 3 eignet sich insbesondere für "vorhangähnliche" Entladungsstrukturen, wie sie unter bestimmten Entladungsbedingungen, z.B. relativ geringem Druck des Gases oder Gasgemisches innerhalb des Entladungsgefäßes, erzeugt werden können. Unter diesen besonderen Bedingungen bilden sich also keine deltaförmige Einzelentladungen aus. Vielmehr brennen dann zwischen den Stufen 28,30 und der benachbarten Anode 2a einerseits sowie zwischen den Stufen 29,31 und der benachbarten Anode 2b andererseits jeweils rechteckartige Entladungen 32,34 bzw. 33,35.

In einer Variante ist die stufenartige Kathode zusätzlich von einer dünnen dielektrischen Schicht überzogen (nicht dargestellt). Auf diese Weise ist eine beidseitig dielektrisch behinderte Anordnung realisiert. Damit ist auch eine effiziente Betriebsweise mit bipolaren Spannungspulsen möglich. Dabei ändern sich die Ausrichtung der deltaförmigen Einzelentladungen ständig mit der wechselnden Polarität der Spannungspulse in entgegengesetzter Richtung. Bei typischen Pulswiederholfrequenzen im Bereich von einigen zehn Kilohertz entsteht der visuelle Eindruck von "sanduhrförmigen" Einzelentladungen (nicht dargestellt).

Darüber hinaus sind noch viele weitere geeignete Formen für die Kathode denkbar, die das erfindungsgemäße Merkmal lokal begrenzter Verkürzungen des Elektrodenabstands aufweisen. Insbesondere können die Elektroden auch in Form von Leiterbahnen auf einer Innen- oder Außenwandung des Entladungsgefäßes aufgedruckt sein, wie beispielsweise in der EP 0 363 832 A1 beschrieben. Wesentlich für die vorteilhafte Wirkung der Erfindung sind lediglich die zusätzlichen Mittel zur lokalen Feldverstärkung und zwar je ein Mittel pro Einzelentladung. Außerdem können die Elektroden statt in einer Ebene genauso gut räumlich angeordnet sein.

Die Figuren 4a und 4b zeigen in schematischer Darstellung eine Ausführungsform eines Bestrahlungssystems mit flächenartigem Strahler 36 und elektrischem Versorgungsgerät 37 teils im Längsschnitt bzw. im Querschnitt. Die Elektrodenanordnung ist ähnlich, wie die zur Erläuterung der Erfindungsidee in Figur 1 gezeigte. Der Strahler 36 besteht aus einem länglichen quaderförmigen Entladungsgefäß 38 aus Glas. Im Innern des Entladungsgefäßes 38 befindet sich Xenon mit einem Fülldruck von ca. 8 kPa. In der Längsachse des Entladungsgefäßes 38 ist eine erste, mit dem Minuspol des Versorgungsgeräts 37 verbundene Elektrode 39 (Kathode) zentrisch angeordnet. Auf den Außenwandungen der beiden zur Längsachse parallelen schmalen Seitenflächen 40a,40b sind jeweils eine weitere, mit dem Pluspol des Versorgungsgeräts 37 verbundene streifenförmige Elektrode 41a,41b (Anode) aus Aluminiumfolie angeordnet. Die Kathode 39 besteht aus einem Metallstab, der im gegenseitigen Abstand von ca. 15 mm mit drei Paaren von nasenartigen Fortsätzen 42a,42b-44a,44b versehen ist. Die beiden Fortsätze eines jeden Paares 42a,42b-44a,44b sind in entgegen gesetzter Richtung und zu je einer der beiden Anoden 41a,41b hin orientiert. Die Fortsätze 42a,42b-44a,44b sind halbkreisförmig mit einem Durchmesser von ca. 2 mm ausgebildet. Die Lateralausdehnung ℓ in Richtung jeweiliger Anode beträgt also ca. 1 mm. Zusammen mit einer effektive Schlagweite ω von ca. 9 mm folgt daraus für den Quotienten *ℓ*/*w* ein Wert von ca. 0,11. Das Versorgungsgerät 37 liefert im Betrieb eine Folge von negativen Spannungspulsen mit Breiten (volle Breite bei halber Höhe) von ca. 1 µs und einer Pulswiederholfrequenz von ca. 80 kHz. Damit können innerhalb des Entladungsgefäßes 38 an jedem der Fortsätze 42a,42b-44a,44b je eine deltaförmige Einzelentladung 45a,45b-47a,47b erzeugt werden. Dabei setzt jede Einzelentladung mit ihrer Spitze an einem Fortsatz an und verbreitert sich bis zur als dielektrische Schicht wirkenden gegenüberliegenden Seitenwand 40a,40b, auf deren Außenwandung die zugehörige Anode 41a,41b befestigt ist.

In Figur 5a ist die Seitenansicht, in Figur 5b der Querschnitt und in Figur 5c ein Teillängsschnitt einer weiteren Ausführungsform einer Entladungslampe 48 gezeigt. Sie ähnelt in ihrer äußeren Form konventionellen Lampen mit Edison-Sockel 49. Innerhalb des kreiszylindrischen Entladungsgefäßes 50 aus 0,7 mm dickem Glas ist eine längliche Innenelektrode 51 zentrisch angeordnet. Das Entladungsgefäß 50 weist einen Durchmesser von ca. 50 mm auf. Das Innere des Entladungsgefäßes 50 ist mit Xenon bei einem Druck von 173 hPa gefüllt. Die Innenelektrode 51 ist aus Metalldraht als rechtsdrehende Wendel geformt. Die jeweiligen Durchmesser des Metalldrahtes und der Wendel 51 betragen 1,2 mm bzw. 10 mm. Die Ganghöhe *h* - d.h. die Strecke, innerhalb der die Wendel eine vollständige Umdrehung ausführt - beträgt 15 mm. Dieser Wert entspricht ungefähr der Fußbreite *f* der deltaförmigen Einzelentladungen. Auf der Außenwandung des Entladungsgefäßes 50 sind vier Außenelektroden 52a-52d in Form von 8 cm langen Leitsilberstreifen äquidistant und parallel zur Wendellängsachse angebracht. Folglich gibt es pro Windung jeweils vier äquidistante Stellen 53a-53d auf der Außenfläche der Wendelelektrode 51, die den korrespondierenden Außenelektroden 52a-52d unmittelbar benachbart sind. An diesen vier Stellen mit kürzester Schlagweite *w* setzt jeweils die Spitze einer deltaförmigen Einzelentladung 54a-54d an und verbreitert sich bis zur Innenwandung des Entladungsgefäßes 50 in Richtung Außenelektroden 52a-52d. Diese Stellen kürzester Schlagweite wiederholen sich von Windung zu Windung und längs der Außenelektroden 52a-52d. Auf diese Weise brennen die Einzelentladungen gezielt voneinander separiert in zwei sich senkrecht in der Lampenlängsachse schneidenden Ebenen, wobei jede Ebene durch zwei gegenüberliegende Außenelektroden 52a,52c bzw. 52b,52d hindurch verläuft. Außerdem ist durch die gezielte Wahl von *h* = *f* gewährleistet, daß sich die Einzelentladungen längs der Außenelektroden 52a-52d nicht gegenseitig überlappen.

Im Bereich des Sockels des Entladungsgefäßes 50 sind die Außenelektroden 52a-52d mittels eines ringförmig auf die Außenwand angebrachten Leitsilberstreifens 52e miteinander elektrisch leitend verbunden. Die Innenwand des Entladungsgefäßes 50 ist mit einer Leuchtstoffschicht 55 beschichtet. Es handelt sich dabei um einen Dreibandenleuchtstoff mit der Blaukomponente BaMgAl₁₀O₁₇: Eu²⁺, der Grünkomponente La-PO₄: (Tb³⁺, Ce³⁺) und der Rotkomponente (Gd,Y)BO₃: Eu³⁺. Damit werden im Pulsbetrieb mit Spannungspulsen von ca. 1,2 µs Pulsbreite, jeweils voneinander getrennt durch 37,4 µs Pausendauer, eine Lichtausbeute von ca. 45 lm/W erzielt. Dies entspricht gegenüber der in der WO 94/23442 offenbarten Lampe ähnlichen Typs, aber mit Stabelektrode, d.h. ohne gezielte Separierung der Einzelentladungen, einer Ausbeutesteigerung von ca. 12-13 %.

In einer Variante ist ein Vorschaltgerät (nicht dargestellt), welches die für den Betrieb der Lampe erforderlichen Spannungspulse liefert, in den Lampensockel 49 integriert.

Die Figuren 6a, 6b zeigen in schematischer Darstellung eine Draufsicht bzw. Seitenansicht einer flachen Leuchtstofflampe, die im Betrieb weißes Licht emittiert. Sie ist als Hintergrundbeleuchtung für ein LCD (Liquid Crystal Display) konzipiert.

Die Flachlampe 56 besteht aus einem flachen Entladungsgefäß 57 mit rechteckiger Grundfläche, vier streifenartigen metallischen Kathoden 58 (-) sowie dielektrisch behinderten Anoden 59 (+). Das Entladungsgefäß 57 besteht seinerseits aus einer Bodenplatte 60, einer Deckenplatte 61 und einem Rahmen 62. Bodenplatte 60 und Deckenplatte 61 sind jeweils mittels Glaslot 63 mit dem Rahmen 62 gasdicht verbunden derart, daß das Innere 64 des Entladungsgefäßes 57 quaderförmig ausgebildet ist. Die Bodenplatte 60 ist größer als die Deckenplatte 61 derart, daß das Entladungsgefäß 57 einen umlaufenden freistehenden Rand aufweist. Die Innenwandung der Deckenplatte 61 ist mit einem Leuchtstoffgemisch beschichtet (in der Darstellung nicht sichtbar), welches die von der Entladung erzeugte UV/VUV-Strahlung in sichtbares weißes Licht konvertiert. Es handelt sich dabei um einen Dreibandenleuchtstoff mit der Blaukomponente BAM (BaMgAl₁₀O₁₇: Eu²⁺), der Grünkomponente LAP (LaPO₄: [Tb³⁺, Ce³⁺]) und der Rotkomponente YOB ([Y, Gd)BO₃: Eu³⁺). Der Durchbruch in der Deckenplatte 61 dient lediglich darstellerischen Zwecken und gibt den Blick auf einen Teil der Kathoden 58 und Anoden 59 frei.

Die Kathoden 58 und Anoden 59 sind abwechselnd und parallel auf der Innenwandung der Bodenplatte 60 angeordnet. Die Anoden 59 und Kathoden 58 sind jeweils an ihrem einen Ende verlängert und auf der Bodenplatte 60 aus dem Innern 64 des Entladungsgefäßes 57 beidseitig nach außen geführt derart, daß die zugehörigen anodischen bzw. kathodischen Durchführungen auf zueinander entgegengesetzten Seiten der Bodenplatte angeordnet sind. Auf dem Rand der Bodenplatte 60 gehen die Elektrodenstreifen 58,59 jeweils in kathodenseitige 65 bzw. anodenseitige 66 äußere Stromzuführung über. Die äußeren Stromzuführungen 65,66 dienen als Kontakte für die Verbindung mit einer elektrischen Impulsspannungsquelle (nicht dargestellt). Die Verbindung mit den beiden Polen einer Impulsspannungsquelle geht üblicherweise wie folgt von statten. Zunächst werden die einzelnen anodischen und kathodischen Stromzuführungen jeweils untereinander verbunden, z.B. mittels je eines geeigneten Steckverbinders (nicht dargestellt) inklusive Verbindungsleitungen. Schließlich werden die beiden gemeinsamen anodischen bzw. kathodischen Verbindungsleitungen mit den zugehörigen beiden Polen der Impulsspannungsquelle verbunden.

Im Innern 64 des Entladungsgefäßes 57 sind die Anoden 59 vollständig mit einer Glasschicht 67 bedeckt, deren Dicke ca. 250 µm beträgt.

Die Kathodenstreifen 58 weisen nasenartige, der jeweils benachbarten Anode 58 zugewandte, halbkreisförmige Fortsätze 68 auf. Sie bewirken lokal begrenzte Verstärkungen des elektrischen Feldes und folglich, daß die deltaförmigen Einzelentladungen (nicht dargestellt) ausschließlich an diesen Stellen zünden und anschließend dort lokalisiert brennen.

Der Abstand zwischen den Fortsätzen 68 und dem jeweiligen unmittelbar benachbarten Anodenstreifen beträgt ca. 6 mm. Der Radius der halbkreisförmigen Fortsätze 68 beträgt ca. 2 mm.

Die einzelnen Elektroden 58,59 inklusive Durchführungen und äußere Stromzuführungen 65,66 sind jeweils als zusammenhängende leiterbahnähnliche Strukturen ausgebildet. Die Strukturen sind mittels Siebdrucktechnik direkt auf der Bodenplatte 60 aufgebracht.

Im Innern 64 der Flachlampe 56 befindet sich eine Gasfüllung aus Xenon mit einem Fülldruck von 10 kPa.

Die Erfindung ist nicht auf die angegebenen Ausführungsbeispiele beschränkt. Insbesondere können einzelne Merkmale verschiedener Ausführungsbeispiele in geeigneter Weise miteinander kombiniert werden.

## Patentansprüche

1. Strahlungsquelle (36; 48; 56), die für den Betrieb einer dielektrisch behinderten, gepulsten Entladung geeignet ist, wobei die Strahlungsquelle (36; 48; 56) ein zumindest teilweise transparentes und mit einer Gasfüllung gefülltes geschlossenes (38; 50) oder von einem Gas oder Gasgemisch durchströmtes offenes Entladungsgefäß aus elektrisch nichtleitendem Material sowie Elektroden (39,41a,41b; 51,52a-52d; 58,59) aufweist, wobei zumindest die Elektroden einer Polarität (41a,41b; 52a-52d; 59) vom Innern des Entladungsgefäßes durch dielektrisches Material (40a,40b; 50; 67) getrennt sind und wobei während des gepulsten Betriebes zwischen den Elektroden entgegengesetzter Polarität jeweils ein elektrisches Feld erzeugt wird, **dadurch gekennzeichnet, daß** durch den Aufbau mindestens der Elektroden einer Polarität und/oder des dielektrischen Materials eine Vielzahl von Stellen zur lokalen Verstärkung des elektrischen Feldes geschaffen sind derart, daß während des gepulsten Betriebes eine oder mehrere dielektrisch behinderte Einzelentladungen ausschließlich an diesen Stellen erzeugt werden, wobei pro Stelle höchstens eine Einzelentladung erzeugt wird.

2. Strahlungsquelle nach Anspruch 1, **dadurch gekennzeichnet, daß** der gegenseitige Abstand der einzelnen Stellen zur lokalen Verstärkung des elektrischen Feldes derart gewählt ist, daß die Einzelentladungen im wesentlichen nicht überlappen.

3. Strahlungsquelle nach Anspruch 1, **dadurch gekennzeichnet, daß** der auf die maximale Querausdehnung der Einzelentladungen normierte Abstand der einzelnen Stellen zur lokalen Verstärkung des elektrischen Feldes im Bereich zwischen ca. 0,5 und 1,5, bevorzugt im Bereich zwischen 0,9 und 1,3 liegt.

4. Strahlungsquelle nach einem der Ansprüche 1 bis 3, **dadurch gekennzeichnet, daß** der Aufbau, durch den die Stellen zur lokalen Feldverstärkung geschaffen sind, derart ist, daß die Elektroden entgegengesetzter Polarität jeweils lokal begrenzte Abstandsverkürzungen aufweisen.

5. Strahlungsquelle nach Anspruch 4, **dadurch gekennzeichnet, daß** die lokal begrenzten Abstandsverkürzungen als nasenartige Fortsätze (9-12; 42a; 42b-44a; 44b; 68) realisiert sind.

6. Strahlungsquelle nach Anspruch 5, **dadurch gekennzeichnet, daß** die Fortsätze eine halbkreisrunde (68) bzw. halbkugelige (42a; 42b-44a; 44b) Form aufweisen.

7. Strahlungsquelle nach Anspruch 1, **dadurch gekennzeichnet, daß** das Entladungsgefäß (57) flächenartig geformt ist und die Elektroden (58,59) im wesentlichen länglich ausgebildet sind.

8. Strahlungsquelle nach Anspruch 4, **dadurch gekennzeichnet, daß** die lokal begrenzten Abstandsverkürzungen mittels einer Elektrode (27) mit der Form einer Rechteckwelle realisiert sind.

9. Strahlungsquelle nach Anspruch 4, **dadurch gekennzeichnet, daß** die lokal begrenzten Abstandsverkürzungen mittels einer sägezahnförmigen Elektrode (14) realisiert sind.

10. Strahlungsquelle nach Anspruch 4, **dadurch gekennzeichnet, daß** die lokal begrenzten Abstandsverkürzungen mittels einer wendelförmigen Elektrode (51) und mindestens einer länglichen Gegenelektrode (52a-52d) realisiert sind, wobei die Gegenelektrode(n) (52a-52d) im wesentlichen parallel zur Längsachse der wendelförmigen Elektrode (51) angeordnet ist (sind).

11. Strahlungsquelle nach Anspruch 10, **dadurch gekennzeichnet, daß** die Ganghöhe (*h*) der wendelförmigen Elektrode (51) mindestens der maximalen Querausdehnung (*f*) der Einzelentladungen (54a) entspricht.

12. Strahlungsquelle nach Anspruch 4, **dadurch gekennzeichnet, daß** das Verhältnis zwischen dem Wert der lokalen Abstandsverkürzungen (ℓ) und der Schlagweite (*w*) für die Einzelentladungen im Bereich zwischen ca. 0,1 und 0,4 liegt.

13. Strahlungsquelle nach Anspruch 1, **dadurch gekennzeichnet, daß** der Aufbau, durch den die Stellen zur lokalen Feldverstärkung geschaffen sind, derart ist, daß das dielektrische Material entsprechend lokal begrenzte Verringerungen der Dicke der dielektrischen Schicht aufweist.

14. Strahlungsquelle nach Anspruch 1, **dadurch gekennzeichnet, daß** der Aufbau, durch den die Stellen zur lokalen Feldverstärkung geschaffen sind, derart ist, daß das dielektrische Material entsprechend lokal begrenzte Erhöhungen der relativen Dielektrizitätskonstante aufweist.

15. Bestrahlungssystem mit einer Strahlungsquelle (36) und einer Spannungsquelle (37), welche Spannungsquelle (37) fähig ist, eine Folge von Spannungspulsen zu liefern, wobei die einzelnen Spannungspulse jeweils durch Pausenzeiten voneinander getrennt sind, welche Strahlungsquelle (36) für eine dielektrisch behinderte, gepulste Entladung geeignet ist, wobei die Strahlungsquelle (36) ein zumindest teilweise transparentes und mit einer Gasfüllung gefülltes geschlossenes (38) oder von einem Gas oder Gasgemisch durchströmtes offenes Entladungsgefäß aus elektrisch nichtleitendem Material sowie Elektroden (39; 41a; 41b) aufweist, wobei mindestens die Elektroden einer Polarität (41a; 41b) vom Innern des Entladungsgefäßes durch dielektrisches Material (38) getrennt ist, welche Elektroden (39; 41a; 41b) mit der Spannungsquelle (37) verbunden sind und wobei während des gepulsten Betriebes zwischen den Elektroden entgegengesetzter Polarität jeweils ein elektrisches Feld erzeugt wird, **dadurch gekennzeichnet, daß** durch den Aufbau mindestens der Elektroden einer Polarität und/oder des dielektrischen Materials eine Vielzahl von Stellen zur lokalen Verstärkung des elektrischen Feldes geschaffen sind derart, daß während des Betriebes der Spannungsquelle (37) eine oder mehrere dielektrisch behinderte Einzelentladungen ausschließlich an diesen Stellen erzeugt werden, wobei pro Stelle höchstens eine Einzelentladung erzeugt wird.

## Claims

1. Radiation source (36; 48; 56) which is suitable for operating a dielectrically obstructed, pulsed discharge, the radiation source (36; 48; 56) having an at least partially transparent discharge vessel, which is closed (38; 50) and filled with a gas filling, or which is open and is flowed through by a gas or gas mixture, which discharge vessel is made from an electrically nonconductive material and has electrodes (39, 41a, 41b; 51, 52a-52d; 58, 59), at least the electrodes of one polarity (41a, 41b; 52a-52d; 59) being separated from the interior of the discharge vessel by dielectric material (40a, 40b; 50; 67), and during the pulsed operation an electric field being generated in each case between the electrodes of opposite polarity, **characterized in that** the design of at least the electrodes of one polarity and/or of the dielectric material creates a multiplicity of sites for local amplification of the electric field in such a way that during the pulsed operation one or more dielectrically obstructed individual discharges are generated exclusively at these sites, at most one individual discharge being generated per site.

2. Radiation source according to Claim 1, **characterized in that** the mutual spacing of the individual sites for local amplification of the electric field is selected in such a way that the individual discharges essentially do not overlap.

3. Radiation source according to Claim 1, **characterized in that** the spacing of the individual sites for local amplification of the electric field, which spacing is normalized to the maximum transverse extent of the individual discharges, is in the range between approximately 0.5 and 1.5, preferably in the region between 0.9 and 1.3.

4. Radiation source according to one of Claims 1 to 3, **characterized in that** the design through which the sites for local field amplification are created is such that the electrodes of opposite polarity in each case have locally limited shortenings of the spacing.

5. Radiation source according to Claim 4, **characterized in that** the locally limited shortenings of the spacing are realized as nose-like protuberances (9-12; 42a; 42b-44a; 44b; 68).

6. Radiation source according to Claim 5, **characterized in that** the protuberances have the shape of a semicircle (68) or a hemisphere (42a; 42b-44a; 44b).

7. Radiation source according to Claim 1, **characterized in that** the discharge vessel (57) is shaped in a two-dimensional manner and the electrodes (58, 59) are of essentially elongated design.

8. Radiation source according to Claim 4, **characterized in that** the locally limited shortenings of the spacing are realized by means of an electrode (27) having the shape of a square wave.

9. Radiation source according to Claim 4, **characterized in that** the locally limited shortenings of the spacing are realized by means of a saw-tooth electrode (14).

10. Radiation source according to Claim 4, **characterized in that** the locally limited shortenings of the spacing are realized by means of a helical electrode (51) and at least one elongated counterelectrode (52a-52d), the counter electrode(s) (52a-52d) being arranged essentially parallel to the longitudinal axis of the helical electrode (51).

11. Radiation source according to Claim 10, **characterized in that** the pitch (*h*) of the helical electrode (51) corresponds at least to the maximum transverse extent (*f*) of the individual discharges (54a).

12. Radiation source according to Claim 4, **characterized in that** the ratio between the value of the local shortening of the spacing (*l*) and the striking distance (*w*) for the individual discharges is in the range of between approximately 0.1 and 0.4.

13. Radiation source according to Claim 1, **characterized in that** the design through which the sites for local field amplification are created is such that the dielectric material has appropriately locally limited shortenings of the thickness of the dielectric layer.

14. Radiation source according to Claim 1, **characterized in that** the design through which the sites for local field amplification are created is such that the dielectric material has appropriately locally limited increases in the relative dielectric constant.

15. Radiation system having a radiation source (36) and a voltage source (37), which voltage source (37) is capable of supplying a sequence of voltage pulses, the individual voltage pulses being separated from one another by off periods, which radiation source (36) is suitable for a dielectrically obstructed, pulsed discharge, the radiation source (36) having an at least partially transparent discharge vessel, which is closed (38) and filled with a gas filling, or which is open and is flowed through by a gas or gas mixture, which discharge vessel is made from an electrically nonconductive material and has electrodes (39; 41a; 41b), at least the electrodes of one polarity (41a; 41b) being separated from the interior of the discharge vessel by dielectric material (38), which electrodes (39; 41a; 41b) are connected to the voltage source (37), and during the pulsed operation an electric field being generated in each case between the electrodes of opposite polarity, **characterized in that** the design of at least the electrodes of one polarity and/or of the dielectric material creates a multiplicity of sites for local amplification of the electric field in such a way that during the operation of the voltage source (37) one or more dielectrically obstructed individual discharges are generated exclusively at these sites, at most one individual discharge being generated per site.

## Revendications

1. Source (36 ; 48 ; 56) de rayonnement qui convient pour le fonctionnement d'une décharge pulsée, gênée de manière diélectrique, la source (36 ; 48 ; 56) de rayonnement comportant une enceinte de décharge en un matériau non conducteur de l'électricité, qui est transparente au moins en partie et qui est fermée (38 ; 50) en étant emplie d'une atmosphère gazeuse ou qui est ouverte avec un gaz ou un mélange gazeux qui y passe, ainsi que des électrodes (39, 41a, 41b ; 51, 52a à 52d ; 58, 59), au moins les électrodes d'une polarité (41a, 41b ; 52a à 52d ; 59) étant séparées de l'intérieur de l'enceinte de décharge par un matériau (40a, 40b ; 50; 67) diélectrique et un champ électrique étant produit au cours du fonctionnement pulsé respectivement entre les électrodes de polarités opposées, **caractérisée en ce qu'**une pluralité d'emplacements pour le renforcement local du champ électrique sont créés par la constitution au moins des électrodes d'une polarité et/ou du matériau diélectrique, de façon à ce que, pendant le fonctionnement pulsé, une ou plusieurs décharges individuelles gênées de manière diélectrique sont produites exclusivement en ces emplacements, une décharge individuelle au plus étant produite par emplacement.

2. Source de rayonnement suivant la revendication 1, **caractérisée en ce que** la distance mutuelle entre les emplacements individuels pour le renforcement local du champ électrique est choisie de telle manière que les décharges individuelles ne se chevauchent sensiblement pas.

3. Source de rayonnement suivant la revendication 1, **caractérisée en ce que** la distance, normale à l'étendue transversale maximale des décharges individuelles, des emplacements individuels pour le renforcement local du champ électrique est de l'ordre d'environ 0,5 à 1,5, de préférence de l'ordre de 0,9 à 1,3.

4. Source de rayonnement suivant l'une des revendications 1 à 3, **caractérisée en ce que** la constitution par laquelle les emplacements pour le renforcement local de champ sont crées est telle que les électrodes de polarités opposées comportent respectivement des réductions de distance limitées localement.

5. Source de rayonnement suivant la revendication 4, **caractérisée en ce que** les réductions de distance limitées localement sont réalisées en prolongements (9 à 12 ; 42a ; 42b à 44a ; 44b ; 68) en forme de nez.

6. Source de rayonnement suivant la revendication 5, **caractérisée en ce que** les prolongements ont une forme hémi-circulaire (68) ou hémisphérique (42a ; 42b à 44a ; 44b).

7. Source de rayonnement suivant la revendication 1, **caractérisée en ce que** l'enceinte (57) de décharge est de forme plate et **en ce que** les électrodes (58, 59) sont réalisées sensiblement de manière oblongue.

8. Source de rayonnement suivant la revendication 4, **caractérisée en ce que** les réductions de distance limitées localement sont réalisées au moyen d'une électrode (27) ayant la forme d'une broche rectangulaire.

9. Source de rayonnement suivant la revendication 4, **caractérisée en ce que** les réductions de distance limitées localement sont réalisées au moyen d'une électrode (14) en dent de scie.

10. Source de rayonnement suivant la revendication 4, **caractérisée en ce que** les réductions de distance limitées localement sont réalisées au moyen d'une électrode (51) en forme de filament et au moyen d'une électrode (52a à 52d) antagoniste oblongue, la ou les électrode(s) (52a à 52d) antagoniste(s) étant montée(s) sensiblement parallèlement à l'axe longitudinal de l'électrode (51) en forme de filament.

11. Source de rayonnement suivant la revendication 10, **caractérisée en ce que** le pas (h) de l'électrode (51) en forme de filament correspond au moins à l'étendue (f) transversale maximale des décharges (54a) individuelles.

12. Source de rayonnement suivant la revendication 4, **caractérisée en ce que** le rapport entre la valeur des réductions (I) locales de distance et la distance (w) de décharge pour les décharges individuelles est de l'ordre d'environ 0,1 à 0,4.

13. Source de rayonnement suivant la revendication 1, **caractérisée en ce que** la constitution par laquelle les emplacements pour le renforcement local de champ sont créés est telle que le matériau diélectrique comporte des diminutions limitées localement en conséquence de l'épaisseur de la couche diélectrique.

14. Source de rayonnement suivant la revendication 1, **caractérisée en ce que** la constitution par laquelle les emplacements pour le renforcement local de champ sont créés est telle que le matériau diélectrique comporte des augmentations limitées localement en conséquence de la constante diélectrique relative.

15. Système d'exposition à un rayonnement, comportant une source (36) de rayonnement et une source (37) de tension, la source (37) de tension étant apte à fournir une séquence d'impulsions de tension, les impulsions de tension individuelles étant séparées les unes des autres respectivement par des durées d'arrêt, la source (36) de rayonnement convenant pour une décharge pulsée gênée de manière diélectrique, la source (36) de rayonnement comportant une enceinte de décharge en matériau non conducteur de l'électricité, au moins en partie transparente, et qui est fermée (38) en étant remplie d'une atmosphère gazeuse ou qui est ouverte avec un gaz ou un mélange gazeux qui y passe, ainsi que des électrodes (39 ; 41a ; 41b), au moins les électrodes d'une polarité (41a ; 41b) étant séparées de l'intérieur de l'enceinte de décharge par un matériau (38) diélectrique, les électrodes (39 ; 41a ; 41b) étant reliées à la source (37) de tension et un champ électrique étant produit pendant le fonctionnement pulsé entre les électrodes de polarités opposées, **caractérisé en ce qu'**il est créé par la constitution au moins des électrodes d'une polarité et/ou du matériau diélectrique une pluralité d'emplacements pour le renforcement local du champ électrique de telle manière que, pendant le fonctionnement de la source (37) de tension, une ou plusieurs décharges individuelles gênées de manière diélectrique sont produites exclusivement en ces emplacements, au plus une décharge individuelle étant produite par emplacement.
